# EUROPÄISCHE PATENTSCHRIFT

(11) **EP 2 444 172 B1**
(45) Veröffentlichungstag und Bekanntmachung des Hinweises auf die Patenterteilung: **24.04.2013**
(21) Anmeldenummer: 10013789.2
(22) Anmeldetag: 20.10.2010
(51) Int. Cl.: B21D 28/16, B21D 43/13, B21D 45/04

(54) **Vorrichtung zum Austragen von Feinstanz- bzw. Feinschneidteilen aus einem Werkzeug einer Presse**
Device for unloading fine blanked or fine stamped pieces from a tool of a press
Dispositif de déchargement de pièces d' emboutissage de précision ou de découpage fin d'un outil de presse

(43) Veröffentlichungstag der Anmeldung: 25.04.2012
(73) Patentinhaber: Feintool Intellectual Property AG, 3250 Lyss (CH)
(72) Erfinder: Walther, Andreas, Dipl.-Ing., 3177 Laupen (CH); Fuchs, Herbert, 3264 Diessbach (CH); Walther, Simon Benjamin, 3045 Melkirch (CH); Ochsenbein, Jürg, Dipl.-Ing., 3172 Niederwangen bei Bern (CH)
(74) Vertreter: Hannig, Wolf-Dieter

(56) Entgegenhaltungen:
- DE-U1- 8 333 888
- JP-A- 2002 035 873
- JP-U- 56 029 627
- JP-U- 58 166 938
- JP-U- 62 174 744

## Beschreibung

Die Erfindung betrifft eine Vorrichtung zum Austragen von Feinstanz- bzw. Feinschneidteilen aus einem Werkzeug einer mechanisch oder hydraulisch angetriebenen Presse, mit einem am Stößel der Presse angelenkten Werkzeugteil und einem auf dem Tisch der Presse am Pressengestell festliegenden Werkzeugteil, einem quer zum Arbeitsweg der Werkzeugteile bewegbaren Querschieber, der beim Öffnen eines der Werkzeugteile in den Arbeitsraum zwischen den Werkzeugteilen hinein- und beim Schließen eines der Werkzeugteile zum Austragen der Teile aus dem Arbeitsraum herausfahrbar ausgebildet ist, wobei der Querschieber mit einem am Pressengestell fixierten Direktantrieb verbunden ist.

Solch eine Vorrichtung ist zum Beispiel in der JP-U-358 166 938 offenbart.

### Stand der Technik

Die Produktivität schnelllaufender Pressen hängt auch bei Feinstanzpressen wesentlich von der Geschwindigkeit des Ausbringens der fertigen Werkstücke aus der Presse ab.
Es sind eine ganze Reihe von Lösungen zum Austragen von Werkstücken aus Stanzen, Pressen o. dgl. bekannt, die sich mechanischer (DE 28 32 093 A1, DE 34 08 413 C2, DE 87 14 829 U1), hydraulischer (DE 82 02 852 U1) oder pneumatischer (DE 1 752 242 A1, EP 0 148 354 B4) Wirkprinzipien bedienen.
Aus der DE 28 32 093 A1 ist eine Presse mit einem im Pressengestell hubbeweglichen Schlitten, am Schlitten und Pressenbett angeordneten Pressenwerkzeugen, einer Einstellvorrichtung zur Einstellung der Schließhöhe des Schlittens gegenüber dem Pressenbett und mit einer am Pressenbett oder Schlitten angeordneten WerkstückAuswerfervorrichtung bekannt, die von am Schlitten oder Pressenbett angeordneten Betätigungselementen in Abhängigkeit seines Hubes betätigbar ist und mittels einer Justiereinrichtung einstellbar ist.
Des Weiteren beschreibt die DE 34 08 413 C2 eine Vorrichtung zum Entfernen eines an einem Stanzwerkzeug haftenden Werkstücks nach dem Hochfahren des Werkzeugträgers im Anschluss an den Stanzvorgang mit einer an einem Hebel angebrachten Betätigungsspitze, deren Bewegung durch Hebel eines Gelenkvierecks im Zusammenwirken mit dem bewegten Werkzeugträger so gesteuert wird, dass beim Hochfahren des Werkzeugträgers die Betätigungsspitze unter den Werkzeugträger fährt und beim Herunterfahren des Werkzeugträgers aus dem Bereich unter dem Werkzeugträger wieder herausfährt.
Eine andere bekannte Lösung (siehe DE 87 14 829 U1) sieht eine Vorrichtung zum Entfernen von Teilen aus einer Stanze, einer Presse o. dgl. vor, die einen im beweglichen oder oberen Werkzeug beweglich gelagerten, das Werkzeug während des Rückhubes des oberen bzw. beweglichen Werkzeugs aus diesem Werkzeug entformenden Ausstosser, eine, quer zum Arbeitsweg bewegbare, mittels einer mit der Bewegung des beweglichen Werkzeugs gekoppelten Betätigungsvorrichtung wahlweise in den Arbeitsweg des beweglichen Werkzeugs hinein und aus diesem heraus bewegbaren und seitlich mit dem Werkstück in Eingriff bringbaren Auswerferelement aufweist.
In der DE 82 02 852 U1 ist darüber hinaus eine Werkstückauswerfervorrichtung für eine Presse offenbart, die einen Rahmen mit einem ersten Werkzeug und einen im Rahmen relativ zum ersten Werkzeug zwischen einer ersten und einer zweiten Schlittenlage hubbeweglichen Schlitten aufweist. Die Auswerfervorrichtung besitzt einen Auswerfer, der hydraulisch betätigt wird.
Die DE 1 752 242 A1 schlägt anstelle einer hydraulischen Betätigung des Auswerfers eine pneumatische Betätigung vor. Ferner ist aus der EP 0 148 354 A1 eine Vorrichtung zum Entfernen von Teilen aus einer Stanze, einer Presse oder dergleichen bekannt, bei der das Werkstück während des aufwärts gerichteten Rückhubes des oberen Werkzeugs vorzugsweise mittels eines Ausstossers nach unten aus dem Werkzeug entformt wird. Es ist eine sich quer zum Arbeitsweg erstreckende, das Werkzeug verlassende Werkstück an der Unterseite abstützende Ablenkvorrichtung vorgesehen, die mittels einer Betätigungsvorrichtung wahlweise in den Arbeitsweg des oberen Werkzeugs bewegbar ist. Die mit dieser bekannten Lösung zum Einsatz kommende Blaseinheit verursacht beim Auftreffen eine feine Zerstäubung des auf den Teilen befindlichen Öls, die entsprechende Filtereinrichtungen zur Reinigung der Abluft erforderlich machen, um eine gesundheitsgefährdende Raumluftbelastung und die Verschmutzung von Maschinen und Werkstücken zu vermeiden, was den Aufwand zusätzlich erhöht.

Allen diesen bekannten Lösungen ist der Nachteil gemeinsam, dass sie zu einer Beschädigung der Oberfläche der Teile führen, einerseits durch die schlagartige Einwirkung der mit hoher Geschwindigkeit arbeitenden Auswerferelemente auf die Teileoberfläche, andererseits durch die mögliche Beschädigung der Oberflächen infolge des Aufeinandertreffens der Teile untereinander beim Verlassen des Arbeitsraumes zwischen oberen und unteren Werkzeug.
Präzisionsteile, wie sie regelmäßig Feinschneidteile darstellen, müssen nicht nur hohe Anforderungen an die Einhaltung der Toleranzen erfüllen, sondern auch eine hohe Oberflächengüte besitzen, daher führen die bekannten Lösungen zu einem sehr hohen Anteil von Nacharbeiten an den Fertigteilen.
Außerdem ist es mit diesen bekannten Lösungen nicht möglich, Werkstücke und Abfallbutzen separat aus dem Werkzeug zu entnehmen, wodurch der Aufwand weiter steigt und die Wirtschaftlichkeit beeinträchtigt wird.
Ein weiterer Nachteil besteht darin, dass die Bauhöhen der bekannten Lösungen für die bekanntlich beim Feinschneiden zur Verfügung stehende geringere Öffnungshöhe des Werkzeugs viel zu groß, wenn nicht sogar ungeeignet sind.
Darüber hinaus erreichen die bekannten Lösungen auch nicht die für Hochgeschwindigkeitspressen erforderlichen hohen Ausbringerleistungen.

### Aufgabenstellung

Bei diesem Stand der Technik liegt der Erfindung die Aufgabe zugrunde, eine Vorrichtung zum Austragen von Teilen aus einem Werkzeug einer Presse bereitzustellen, mit der ein Austragen von Teilen aus dem Werkzeug in hoher Oberflächengüte und Genauigkeit bei hohen Beschleunigungen und Geschwindigkeiten unter gleichzeitiger Einsparung von Kosten sicher ermöglicht wird.

Diese Aufgabe wird durch eine Vorrichtung der eingangs genannten Art mit den Merkmalen des Anspruchs 1 gelöst.

Vorteilhafte Ausgestaltungen der Vorrichtung sind den Unteransprüchen entnehmbar.

Die erfindungsgemäße Lösung geht von der Erkenntnis aus, dass hohe Ausbringerleistungen an hohe Schließ- und Öffnungsgeschwindigkeiten der Presse gekoppelt sind und demzufolge das Austragen der Teile und Butzen einer entsprechend hohen Dynamik unterworfen ist, die mit einem Direktantrieb wegen seines großen Beschleunigungsvermögens, seines hohen Drehmomentes und kleinen Bauraumes sicherstellbar ist.
Dies wird dadurch erreicht, dass der Direktantrieb eine in Abhängigkeit des Stößelhubes die Drehrichtung wechselnde Antriebswelle umfasst, die mit dem Querschieber über einen Hebel, eine Lasche und Schnellkupplung zum Umwandeln der Drehbewegung in eine Linearbewegung schwenkbeweglich verbunden ist, wobei sich der Richtungssinn der Linearbewegung zwischen einer hinteren Endlage und einer vorderen Endlage des Querschiebers im Arbeitsraum umkehrt, und dass der Querschieber eine Grundplatte und eine Teileplatte zum Erfassen und Austragen der Teile enthält, wobei die Teileplatte in auf an der Grundplatte angeordnete Schienen zwischen der hinteren und vorderen Endlage horizontal beweglich zwangsgeführt ist.

Je nach Anwendungsfall kann das obere oder untere Werkzeugteil wahlweise am Stößel oder am Pressengestell angeordnet werden, so dass die erfindungsgemäße Vorrichtung sowohl für das Feinschneiden als auch für das Stanzen geeignet ist.
Es ist nur sicherzustellen, dass die entsprechenden Aktivelemente wie Schneidplatte, Auswerfer, Schneidstempel, Führungsplatte und Ausstosser funktionsgerecht den entsprechenden Werkzeugteilen zugeordnet werden.

In einer bevorzugten Ausführungsform besitzt die Teileplatte an ihrer dem Ausstosser zugewandten Unterseite eine an die Kontur der Feinstanzteile angepasste Maske bzw. Öffnungen/Ausnehmungen zum Erfassen, Aufnehmen und Austragen der Feinstanzteile aus dem Arbeitsraum, wobei die Feinstanzteile vor ihrem Verschieben aus der vorderen in die hintere Endlage in die Öffnungen der Teileplatte mittels des Auswerfers gedrückt und nach Erreichen der hinteren Endlage zum Austragen auf ein unterhalb der Teileplatte angeordnetes Transportmittel geschoben werden.

Von besonderem Vorteil ist, wenn der Querschieber zusätzlich zur Teileplatte eine auf der Teileplatte fest angeordnete Butzenplatte aufweist, auf der ein Butzenschieber relativ zur Verschiebelage der Teileplatte zwischen einer der hinteren Endlage zugeordneten Durchfallöffnung in der Butzenplatte, einer Durchfallöffnung in der Teileplatte und einer Ausnehmung in der Grundplatte horizontal verschieblich auf Schienen angeordnet ist.
Dies ermöglicht ein separates Abführen der beim Feinstanzen o. dgl. anfallenden Abfallbutzen und zugleich ein lageorientiertes Ausbringen der Feinstanzteile, was zur weiteren Steigerung der Ausbringerleistung beiträgt. Zweckmäßigerweise sind die Öffnungen in der Teileplatte an ihrer dem Auswerfer zugewandten Seite durch die Butzenplatte abgedeckt, wodurch die Herstellung der Maske in der Teilplatte zur Aufnahme und Erfassen der Feinstanzteile vereinfacht wird.

In weiterer vorteilhafter Ausgestaltung der Erfindung umfasst der Butzenschieber einen Bürstenring und eine Halteplatte, die zum Verschieben zwischen der vorderen und hinteren Endlage auf der Butzenplatte an einem entlang der Schiene angeordneten Seiltrieb befestigt sind. Der Bürstenring bildet mit der Butzenplatte einen Auffangraum für Abfallbutzen, in dem die vom Ausstosser ausgeworfenen Abfallbutzen gesammelt werden. Durch den Seiltrieb wird der Aufnahmeraum relativ zur Lage der Teileplatte verschoben, so dass die Butzen zu den Durchfallöffnungen in der Butzenplatte, Teileplatte und Grundplatte gelangen und infolge ihrer Schwerkraft von dem unterhalb der Teileplatte angeordneten Transportmittel übernommen werden können.
Der vom Bürstenring umschlossene Auffangraum stellt sicher, dass sich trotz der hohen Beschleunigungen und Geschwindigkeiten keine Butzen im Arbeitsraum verteilen können und den Fertigungsablauf stören.

Eine weitere zweckmäßige Ausführungsform der Erfindung sieht vor, dass der Seiltrieb aus an einer Längsseite der Teileplatte angeordnete Rollen, einem zwischen den Rollen umlaufenden endlosen Seil und einem an der Halteplatte des Butzenschiebers befestigten, der vorderen Endlage zugeordneten Mitnehmer gebildet ist, der einen zur Längsseite der Teileplatte zugewandten hinteren Seilabschnitt des Seiles in der vorderen Endlage zum relativen Verschieben des Butzenschiebers zwischen den Endlagen klemmt.
Das relative Verschieben des Butzenschiebers erfolgt dadurch, dass der Seiltrieb mit der Teileplatte durch einen der hinteren Endlage zugeordneten, an der Grundplatte befestigten Seilhalteblock, der den zur Längsseite der Teileplatte zugewandten vorderen Seilabschnitt des Seiles festhält und somit eine Wirkverbindung zwischen Teileplatte und Seiltrieb herstellt, so dass sich der Butzenschieber mit der Verschiebung der Teileplatte auch verschiebt.

In weiterer zweckmäßiger Ausgestaltung der Erfindung kann die Teileplatte durch eine einstückige Platte gebildet sein. Es muss nur sichergestellt sein, dass die Ausnehmungen für die Aufnahme der Feinstanzteile an der Unterseite der gemeinsamen Platte keine durchgehenden Öffnungen in der Platte aufweisen.

Eine weitere vorteilhafte Weiterbildung der Erfindung sieht vor, dass die Teileplatte in den Linearführungen mit einem Rastmechanismus versehen ist, der ein Ausrasten der Teileplatte erlaubt, sobald die Feinstanzteile von den Öffnungen in der Teileplatte nicht positionsgenau erfasst werden. Dies gewährleistet einen sicheren Ablauf und vermeidet Beschädigungen an der erfindungsgemäßen Vorrichtung.

Von besonderem Vorteil ist, dass der Direktantrieb ein dynamischer flüssigkeitsgekühlter Torquemotor ist, der ein schnelles Austragen der Teile und Butzen bis zu 100 Hübe pro Minute gewährleistet und vom Pressenantrieb ansteuerbar ist, so dass der Querschieber in der Lage ist, seine hintere und vordere Endlage zum Erfassen und Austragen der Werkstücke und Butzen in hoher Wiederholgenauigkeit anzufahren.

Nach einer weiteren vorteilhaften Ausgestaltung der Erfindung sind zum getrennten Abführen der Feinstanzteile und der Abfallbutzen separat voneinander getrennte Rutschen vorgesehen, wobei die Rutsche für die Abfallbutzen der Rutsche für die Feinstanzteile nachgeordnet ist.

In einer weiteren bevorzugten Ausführungsform der erfindungsgemäßen Vorrichtung ist die am Hebel drehbeweglich angelenkte Lasche durch eine Schnellkupplung und Überlastsicherung mit der Teileplatte des Querschiebers verbunden ist, wodurch ein schnelles Wechseln des werkzeug-und feinstanzteilspezifischen Querschiebers möglich wird und die Umrüstzeiten erheblich herabgesetzt werden können. Die Überlastsicherung gewährleistet eine Unterbrechung der kraftschlüssigen Verbindung zwischen Lasche und Teileplatte, sobald Störungen zum Überschreiten der zulässigen Kräfte und Momente führen.

In weiterer Ausgestaltung der Erfindung weist die Grundplatte des Querschiebers eine auf die Bewegung der Lasche abgestimmte Aussparung auf, damit die Bewegung der Lasche nicht behindert wird, sobald die Lasche die Grundplatte durchdringt.

Die erfindungsgemäße Lösung zeichnet sich dadurch aus, dass es möglich wird, Abfallbutzen und Feinstanzteile separat aus dem Werkzeug bei hohen Geschwindigkeiten auszutragen und trotzdem Toleranzen und die Oberflächengüte der Feinstanz- und Feinschneidteile unter gleichzeitiger Einsparung von Kosten beizubehalten.

Weitere Vorteile und Einzelheiten ergeben sich aus der nachfolgenden Beschreibung unter Bezugnahme auf die beigefügten Zeichnungen.

### Ausführungsbeispiel

Die Erfindung soll nachstehend an zwei Ausführungsbeispielen näher erläutert werden.

Es zeigen

Fig. 1 eine perspektivische Darstellung von Direktantrieb, Querschieber, unterem Werkzeugteil und Rutsche,

Fig. 2 eine Draufsicht auf den Querschieber in perspektivischer Darstellung,

Fig. 3 einen Schnitt durch den Querschieber entlang der Linie A-A der Fig. 2 mit Einzelheit X,

Fig. 4 eine Seitenansicht der erfindungsgemäßen Vorrichtung mit Darstellung der vorderen und hinteren Endlage des Querschiebers im unteren Werkzeugteil,

Fig. 5 eine perspektivische Darstellung des Querschiebers für das separate Austragen von Abfallbutzen und Feinstanzteilen in der vorderen Endlage in Draufsicht,

Fig. 6 eine schematische Schnittdarstellung des oberen und unteren Werkzeugteils mit eingeschobenem Querschieber in der vorderen Endlage,

Fig. 7 eine perspektivische Darstellung der erfindungsgemäßen Vorrichtung für das separate Austragen von Feinstanzteilen und Abfallbutzen in der hinteren Endlage und

Fig. 8 eine perspektivische Darstellung der erfindungsgemäßen Vorrichtung für das separate Austragen von Abfallbutzen und Feinstanzteilen in der vorderen Endlage.

### Beispiel 1

In dem nachfolgend beschriebenen Beispiel soll mit der erfindungsgemäßen Vorrichtung ein Feinstanzteil ohne Abfallbutzen bearbeitet werden.

Die Fig. 1 zeigt schematisch den Grundaufbau der erfindungsgemäßen Vorrichtung, die auch für das Beispiel 2 gilt. Ein am Pressengestell 1 der Presse 14 festliegender flüssigkeitsgekühlter Torquemotor treibt als Direktantrieb 2 über seine Welle 3 einen Hebel 4 an.
Der Direktantrieb 2 erreicht Beschleunigungen bis zu 100 m/s² und Geschwindigkeiten von bis 3,5 m/s bei max. 250 mm Hub.

Der Hebel 4 ist einerends drehfest an der Welle 3 festgelegt und anderenends mit einer Lasche 5 im Gelenkpunkt A gelenkig verbunden, die ihrerseits über eine Schnellkupplung 6 und Überlastsicherung 7 (siehe Fig. 2) an einem Querschieber 8 im Gelenkpunkt B angelenkt ist. Unterhalb des Querschiebers 8 ist ein Transportmittel 9, beispielsweise eine Rutsche zum Abführen von Teilen vorgesehen. Die Rutsche besteht aus nebeneinander liegenden mit Seitenwänden 11 versehen Abführkanälen 10, deren Breite auf die Abmessungen der Teile abgestimmt sind.

Die Steuerung 12 des Torquemotors wird durch die Steuerung 13 der Presse 14 angesteuert, und zwar in der Weise, dass in Abhängigkeit der Stößellage die Drehrichtung der Welle 3 umgekehrt wird, so dass der Hebel 4 eine Schwenkbewegung in wechselnder Richtung ausführt, d.h. der Gelenkpunkt A bewegt sich auf einem Kreisbogen, dessen jeweilige Umkehrposition auf die Stößellage abgestimmt ist. Der am Gelenkpunkt B angelenkte Querschieber 8 vollführt dabei eine Linearbewegung zwischen seiner vorderen Endlage D und seiner hinteren Endlage C (siehe Fig. 4) bezogen auf den zwischen unteren und oberen Werkzeugteil 15 bzw. 22 aufgespannten Arbeitsraum E bei geöffnetem Werkzeug.

Das untere Werkzeugteil 15 befindet sich auf einer Werkzeugplatte 16, die ihrerseits auf einer Werkzeugwechselplatte 17 befestigt ist. Die Werkzeugwechselplatte 17 ist hydraulisch auf den Pressentisch der Presse 14 gespannt. Zum unteren Werkzeugteil 15 gehören mindestens eine Schneidplatte 19 und ein Auswerfer 20, wobei das Feinstanzteil 21 in die Schneidplatte 19 durch einen im oberen Werkzeugteil 22 in einer Führungsplatte 23 geführten Schneidstempel 24 bei geschlossenem Werkzeug hineingeschnitten wird (siehe Fig. 6). Der Auswerfer 20 dient dazu, das Feinstanzteil 21 aus der Schneidplatte 19 auszustoßen. Das obere Werkzeugteil 22 ist an Säulen 25 der auf die Werkzeugwechselplatte 17 geschraubten Werkzeugplatte 16 geführt.

Der Querschieber 8 setzt sich -wie aus den Fig. 2 und 3 entnehmbar ist- aus einer Teileplatte 26 und einer Grundplatte 27 zusammen. Die Grundplatte 27 besitzt an ihren Längsseiten Schienen 28, denen an den Stirnseiten der Grundplatte 27 Anschläge 29 zugeordnet sind. Die Teilplatte 26 hat an jeder ihrer Längsseiten auf der den Schienen 28 zugewandten Seiten mindestens zwei Laufelemente 30, die die Teileplatte 26 entlang den Schienen 28 linear führen, sobald der Hebel 4 die Schwenkbewegung ausführt und diese Bewegung über die Lasche 5 und die Schnellkupplung 6 in eine Linearbewegung der Teileplatte 26 gewandelt wird. Die Schienen 28 und die Laufelemente 30 bilden die Linearführungen für die Teileplatte 26 auf der Grundplatte 27.
In der hinteren Endlage C befindet sich die Teileplatte 26 außerhalb des Werkzeugs in der Grundstellung und das Werkzeug ist geschlossen, in der vorderen Endlage D ist die Teileplatte 26 bei geöffnetem Werkzeug vollständig in den Arbeitsraum E eingefahren und nimmt die Arbeitsstellung ein (siehe Fig.4).
Die dem unteren Werkzeugteil 15 zugewandte Seite der Teileplatte 26 ist mit einer Maske 31 versehen, die aus an die Kontur und Geometrie der Feinstanzteile 21 angepasste Öffnungen/Ausnehmungen 32 gebildet ist. Die Einzelheit X in Fig. 3 zeigt Varianten der Ausführung der Maske 31, die beispielsweise aus einer Öffnung 32 mit Abdeckung oder einer Ausnehmung 32 an der Unterseite der Teileplatte 26 ausgebildet sein kann.

In die Teileplatte 26 sind mehrere Öffnungen 33 und Aussparungen 34 eingearbeitet, die dazu beitragen, die Masse der Platte zu reduzieren, um entsprechende Beschleunigungswerte und hohe Geschwindigkeiten bei der Bewegung der Teileplatte 26 zu erreichen. Die Grundplatte 27 besitzt außerdem an ihrer dem Hebel 4 zugewandten Stirnseite eine Aussparung 35 für den Hebel 4 und Lasche 5, damit diese bei ihrer Bewegung die Grundplatte 27 berührungslos durchdringen können. Des Weiteren hat die Grundplatte 27 eine Ausnehmung 56 für den Durchtritt der Feinschneidteile 27 und weitere Ausnehmungen 35 zur Reduzierung der Masse der Grundplatte 27.
Die Schnellkupplung 6 mit Überlastsicherung 7 ist im hinteren Bereich der hinteren Stirnseite an der Oberseite der Teileplatte 26 befestigt.

Die Grundplatte 27 ist mittels Distanzelemente 36 an der Werkzeugplatte 16 festgelegt. Die Distanzelemente 36 erstrecken sich entlang den Längsseiten der Grundplatte 27 von der zur hinteren Endlage C zugewandten Stirnseite auf einer Länge, die eine sichere Abstützung und Auflage der Grundplatte 27 auf der Werkzeugplatte 16 gewährleisten. Sie weisen eine solche Höhe auf, dass sich die Teileplatte 26 etwa auf dem Niveau der Schneidplatte 19 befindet und die ausgestoßenen Feinstanz- bzw. Feinschneidteile 21 in die Öffnungen 32 der Teileplatte 26 durch die Ausstosser 20 im unteren Werkzeugteil 15 gedrückt werden können.

Die Teileplatte 26 ist werkzeug- und werkstückspezifisch ausgelegt, d.h. die Kontur und Geometrie der Öffnungen 32 in der Teileplatte 26 sind an die jeweilige Werkzeuggeometrie des Werkzeugs und Schnittgeometrie der Teile angepasst (siehe auch Fig. 3).

Die Schnellkupplung 6 mit Überlastsicherung 7 ermöglicht es, einerseits schnell den Direktantrieb 2 vom Querschieber 8 zum Auswechseln der Teileplatte 26 abzukoppeln und andererseits bei einem Blockieren der Teileplatte 26 die Lasche 5 schlagartig von der Teileplatte 26 zu trennen. Die Schnellkupplung 6 gewährleistet kurze Umrüstzeiten der Presse 14 auf Teileplatten 26 unterschiedlicher Geometrie.

Der Hochgeschwindigkeitsaustrag von Feinschneidteilen 21 aus dem zwischen oberen und unteren Werkzeugteil 15 und 22 definierten Arbeitsraum E läuft wie folgt ab.
Im unteren Totpunkt des Stößels der Presse 14 erreicht die Öffnung des Werkzeugs zwischen dem unteren Werkzeugteil 15 und oberen Werkzeugteil 22 seinen maximalen Wert, beispielsweise 250 mm.
Der vom Torquemotor angetriebene, in der Grundstellung befindliche Hebel 4 verschwenkt und verschiebt über die Lasche 5 die Teileplatte 26 aus ihrer hinteren Endlage C in ihre vordere Endlage D. Die Endlage D entspricht der Arbeitsstellung, d.h. die Teileplatte 26 ist bereit, die aus der Schneidplatte 19 durch den Auswerfer 20 ausgestoßenen Feinstanzteile 21 in ihren Öffnungen 32 aufzunehmen.

Nachdem der Auswerfer 20 das Feinstanzteil 21 in die Öffnung 32 gedrückt hat, erfolgt eine Umkehr der Drehrichtung des Torquemotors und der Hebel 4 bewegt den Gelenkpunkt A zurück, so dass die Teileplatte 26 eine Linearbewegung aus der Arbeitsstellung (Endlage D) in die Grundstellung (Endlage C) ausführt. Die Teileplatte 26 nimmt dabei die in den Öffnungen 32 befindlichen Feinstanzteile 21 bis zur Rutsche mit, auf der die Feinstanzteile 21 dann abgeführt werden.
Das Werkzeug schließt, d.h. der Stößel der Presse 14 bewegt sich in den oberen Totpunkt, und aus dem zwischen oberen und unteren Werkzeugteil 15 und 22 geklemmten Materialstreifen wird ein neues Feinstanzteil 21 mit dem Schneidstempel 24 in die Schneidplatte 19 geschnitten. Der Austrag des Feinschneidteils 21 aus dem Arbeitsraum E beginnt neu.

### Beispiel 2

Mit der erfindungsgemäßen Vorrichtung nach Beispiel 2 sollen Feinstanz- bzw. Feinschneidteile 21 und Abfallbutzen 37 separat aus dem Arbeitsraum E des Werkzeugs ausgetragen werden. Der im Beispiel 1 dargestellte Grundaufbau der erfindungsgemäßen Vorrichtung bleibt erhalten.

Der Querschieber unterscheidet sich -wie Fig. 5 zeigt- gegenüber dem Querschieber 8 im Beispiel 1 dadurch, dass auf Teileplatte 26 eine Butzenplatte 39 ortsfest angeordnet ist, die in ihrer Länge mit der Länge der Teileplatte 26 übereinstimmt. Die Butzenplatte 39 ist an ihren Längsseiten jeweils mit Schienen 40 versehen, zwischen denen ein Butzenschieber 41 relativ zur Verschiebelage der Teileplatte 26 zwischen der Grundstellung und Arbeitsstellung linear verschiebbar ist. Die Butzenplatte 39 und die Schienen 40 sind an der Teileplatte 26 durch Schraubverbindungen befestigt.
Die Butzenplatte 39 und die Teileplatte 26 weisen übereinanderliegende deckungsgleiche Durchfallöffnungen 53 und 54 auf, die der hinteren Endlage C zur Abfuhr der Abfallbutzen 37 zugeordnet sind (siehe Fig. 7 und 8).

Der Butzenschieber 41 setzt sich aus einer auf der Butzenplatte 39 aufliegenden Platte 42, Laufelementen 43, einem Bürstenring 44 und einem zwischen hinterer Endlage C und vorderer Endlage D entlang einer Längsseite der Butzenplatte 39 verlegten, auf der Teileplatte 26 befestigten Seiltrieb 45 zusammen. Die Platte 42, deren Längs- und Breitenabmessung deutlich kleiner ist als die Längs- und Breitenabmessung der Butzenplatte 39, besitzt eine Öffnung 46 und trägt einen Bürstenring 44, der die Öffnung 46 umgibt. Die flexiblen Bürsten 47 des Bürstenrings 44 werden von einem flanschartig ausgebildeten Ring 48 getragen und ragen von diesem senkrecht von der Platte 42 auf. Der Ring 48 ist an der Platte 42 durch Schraubverbindungen 49 gehalten. Die flexiblen Bürsten 47 ermöglichen einen frühen Start des Antriebs beim Auseinanderfahren des unteren und oberen Werkzeugteils und schließen den Auffangraum weitgehend ab.

An den Längsseiten der Platte 42 sind die Laufelemente 43 befestigt, die auf den Schienen 40 bei der Relativbewegung des Butzenschiebers 41 auf der Butzenplatte 39 gleiten. Der Seiltrieb 45 umfasst jeweils eine der hinteren und vorderen Endlage C und D zugeordnete Rolle 50 zur Umlenkung eines zwischen den Rollen umlaufenden Seiles 51. Das Seil 51 ist fix mit einem feststehenden, an der Grundplatte 27 befestigten Seilhalteblock 52 verbunden und der Klemmstelle G geklemmt. Während der Vorwärts- oder Rückwärtsbewegung der Teileplatte 26 bewegt sich das Seil 51 um die beiden Rollen 50 und zieht den Butzenschieber 41 über den Mitnehmer 53 nach vorne oder hinten.
Am Seil 51 ist dazu ein Mitnehmer 53 geklemmt, der mit der Befestigung eines der Laufelemente 43 an der dem Seiltrieb 45 zugewandten Längsseite der Platts 42 verbunden ist. Die Klemmstelle F des Butzenschiebers 41 am Seil 51 ist so gewählt, dass sich der Butzenschieber 41 in seiner Grundstellung, d.h. in der hinteren Endlage C, befindet.

Der separate Austrag von Feinstanzteilen 21 und Abfallbutzen 37 aus dem zwischen oberen und unteren Werkzeugteil 15 und 22 definierten Arbeitsraum E läuft wie folgt ab.
Die Grundstellung des im Beispiel 2 beschriebenen modifizierten Querschiebers 8 zeigt Fig. 7, in der aus Übersichtlichkeitsgründen der obere Werkzeugteil 22 weggelassen wurde. In der Grundstellung, d.h. der hinteren Endlage C, ist das Werkzeug geschlossen und der Querschieber 8 befindet sich außerhalb des Arbeitsraumes E des Werkzeuges (siehe Fig. 6).
Der Butzenschieber 41 nimmt ebenso seine Grundstellung ein. Mit anderen Worten die Durchfallöffnung 53 in der Butzenplatte 39, die Durchfallöffnung 54 in der Teileplatte 26, die Öffnung 46 in der Platte 42 des Butzenschiebers 41 und die Ausnehmung 55 der Grundplatte 27 liegen übereinander und geben den Durchtritt für Abfallbutzen 37 auf das darunter angeordnete Transportmittel 9, beispielsweise eine Rutsche zur Wegfuhr der Abfallbutzen 37 frei (sieh Fig. 8).

Die Fig. 8 zeigt den modifizierten Querschieber 8 in seiner Arbeitsstellung bei geöffnetem Werkzeug. Die Teileplatte 26 hat sich entlang der Linearführungen der Grundplatte 27 durch die Schwenkbewegung des Hebels 4 in ihre hintere Endlage C bewegt. Zeitgleich zu dieser Bewegung hat der Seiltrieb 45 den Butzenschieber 41 auf der Butzenplatte 39 in seine mit der vorderen Endlage D übereinstimmende Arbeitsposition verschoben, wodurch die Butzenplatte 39 die Öffnung 46 in der Platte 42 vollständig abdeckt. Der Bürstenring 44 bildet dadurch einen Auffangraum 55 zum Sammeln von Abfallbutzen 37.

Unter Bezug auf die Fig. 6, die den zwischen dem unteren Werkzeugteil 15 und oberen Werkzeugteil 22 eingefahrenen modifizierten Querschieber 8 zeigt, sind im oberen Werkzeugteil 22 die Ausstosser 38 innerhalb des Schneidstempels 24 geführt, die dazu dienen die Abfallbutzen 37 auszustossen, sobald das obere Werkzeugteil 22 öffnet bzw. die Teileplate 26 und der Butzenschieber 41 die vordere Endlage D erreicht haben.
Die ausgeworfenen Abfallbutzen 37 fallen in den Auffangraum 55 des Bürstenrings 44.
Wenn dies abgeschlossen ist, verschiebt der Seiltrieb 45 den Butzenschieber 41 linear auf der Butzenplatte 39 in Richtung der vorderen Endlage D. Der Bürstenring 44 gelangt über die Übereinander angeordneten Durchfallöffnungen 53 und 54 von Butzenplatte 39 und Teileplatte 26 sowie der Ausnehmung 55 der Grundplatte 27, so dass die Abfallbutzen 37 durch ihre Schwerkraft auf das Transportmittel 9 zur Wegfuhr der Butzen gelangen.

Der Auswerfer 20 im unteren Werkzeugteil 9 hat das Fertigstanzteil 21 in die Öffnung 32 der Teileplatte 26 gedrückt und die Teileplatte 26 bewegt sich infolge der Drehrichtungsumkehr des Direktantriebs 2 in den Linearführungen der Grundplatte 27 in Richtung zur hinteren Endlage C. Die Teileplatte 26 nimmt dabei die in den Öffnungen 32 befindlichen Feinstanzteile 21 bis zum Transportmittel 9 mit, das die Feinstanzteile 21 dann abführt.
Der weitere Ablauf entspricht dem des Beispiels 1.

Das Transportmittel 9 ist in diesem Fall eine Rutsche, die Abführkanäle 10 mit einer Breite aufweisen, die etwa den Abmessungen der Feinstanzteile 21 entspricht. Die Abfallbutzen 37 fallen durch die Durchfallöffnung 54 auf die oberhalb und hinter der Rutsche für die Feinstanzteile angebrachte weitere Rutsche.

### Bezugszeichenliste

- Pressengestell: 1
- Direktantrieb: 2
- Welle: 3
- Hebel: 4
- Lasche: 5
- Schnellkupplung: 6
- Überlastsicherung: 7
- Querschieber: 8
- Transportmittel: 9
- Abführkanal: 10
- Seitenwände: 11
- Klemmenkasten/Steuerung von 2: 12
- Steuerung der Presse: 13
- Presse: 14
- Unteres Werkzeugteil: 15
- Werkzeugplatte: 16
- Werkzeugwechselplatte: 17
- Stößel: 18
- Schneidplatte in 15: 19
- Auswerfer in 15: 20
- Feinstanzteil: 21
- Oberes Werkzeugteil: 22
- Führungsplatte in 22: 23
- Schneidstempel in 22: 24
- Säulen: 25
- Teileplatte: 26
- Grundplatte: 27
- Schienen an 27: 28
- Anschläge an 28: 29
- Laufelemente: 30
- Maske von 26: 31
- Öffnungen/Ausnehmungen in 26/31: 32
- Öffnungen in 26: 33
- Ausnehmung in 26: 34
- Aussparung in 27: 35
- Distanzelemente: 36
- Abfallbutzen: 37
- Ausstosser: 38
- Butzenplatte: 39
- Schienen an 39: 40
- Butzenschieber: 41
- Platte von 41: 42
- Laufelemente von 41: 43
- Bürstenring: 44
- Seiltrieb: 45
- Öffnung in 42: 46
- Bürsten von 44: 47
- Ring von 44: 48
- Schraubverbindung: 49
- Rolle: 50
- Seil: 51
- Seilhalteblock: 52
- Mitnehmer: 53
- Durchfallöffnung von 26, 39: 54
- Auffangraum: 55
- Ausnehmung in 27: 56
- Gelenkpunkt: A
- Gelenkpunkt: B
- hintere Endlage (Grundstellung): C
- vordere Endlage (Arbeitsstellung): D
- Arbeitsraum: E
- Klemmstelle Mitnehmer: F
- Klemmstelle Seilhalteblock: G

## Patentansprüche

1. Vorrichtung zum Austragen von Feinstanz- bzw. Feinschneidteilen aus einem Werkzeug einer mechanisch oder hydraulisch angetriebenen Presse, mit einem am Stößel (18) der Presse (14) angelenkten Werkzeugteil (22) und einem auf dem Tisch der Presse am Pressengestell (1) festliegenden Werkzeugteil (9), einem quer zum Arbeitsweg der Werkzeugteile bewegbaren Querschieber (8), der beim Öffnen eines der Werkzeugteile in den Arbeitsraum zwischen den Werkzeugteilen hinein- und beim Schließen eines der Werkzeugteile zum Austragen der Teile (21) aus dem Arbeitsraum herausbewegbar ausgebildet ist, wobei der Querschieber (8) mit einem am Pressengestell (1) fixierten Direktantrieb (2) verbunden ist, **dadurch gekennzeichnet, dass** der Direktantrieb (2) eine in Abhängigkeit des Stößelhubes die Drehrichtung wechselnde Antriebswelle (3) umfasst, die mit dem Querschieber (8) über einen Hebel (4), eine Lasche (5) und Schnellkupplung (6) zum Umwandeln der Drehbewegung in eine Linearbewegung schwenkbeweglich verbunden ist, wobei sich der Richtungssinn der Linearbewegung zwischen einer hinteren Endlage (C) und einer vorderen Endlage (D) des Querschiebers (8) im Arbeitsraum (E) umkehrt, und dass der Querschieber (8) eine Grundplatte (27) und eine Teileplatte (26) zum Erfassen und Austragen der Teile enthält, wobei die Teileplatte (26) in auf an der Grundplatte (27) angeordnete Schienen (28) zwischen der hinteren und vorderen Endlage horizontal beweglich zwangsführt ist.

2. Vorrichtung nach Anspruch 1, **dadurch gekennzeichnet, dass** das Werkzeugteil (15) wahlweise am Stößel (18) oder am Pressengestell (1), und dass Werkzeugteil (22) wahlweise am Pressengestell (1) oder am Stößel (18) angeordnet sind.

3. Vorrichtung nach Anspruch 2, **dadurch gekennzeichnet, dass** das Werkzeugteil (22) mindestens eine Schneidplatte (19) und einen Auswerfer (20), und dass Werkzeugteil (15) mindestens einen Schneidstempel (24), eine Führungsplatte (23) und einen Ausstosser (38) aufweist.

4. Vorrichtung nach einem der Ansprüche 1 bis 3, **dadurch gekennzeichnet, dass** die Teileplatte (26) an ihrer dem Ausstosser (20) zugewandten Unterseite eine an die Kontur der Feinstanzteile angepasste Maske (31) bzw. Öffnungen/Ausnehmungen (32) zum Erfassen, Aufnehmen und Austragen der Feinstanzteile (21) aus dem Arbeitsraum (E) aufweist, wobei die Feinstanzteile (21) vor ihrem Verschieben aus der vorderen in die hintere Endlage (D,C) in die Öffnungen (32) der Teileplatte (26) mittels des Auswerfers (20) gedrückt und nach Erreichen der hinteren Endlage (C) zum Austragen auf ein unterhalb der Teileplatte (26) angeordnetes Transportmittel (9) geschoben werden.

5. Vorrichtung nach einem der Ansprüche 1 bis 3, **dadurch gekennzeichnet, dass** der Querschieber (8) zusätzlich zur Teileplatte (26) eine auf der Teileplatte (26) fest angeordnete Butzenplatte (39) aufweist, auf der ein Butzenschieber (41) relativ zur Verschiebelage der Teileplatte (26) zwischen einer der hinteren Endlage (C) zugeordneten Durchfallöffnung (53) in der Butzenplatte (39), einer Durchfallöffnung (54) in der Teileplatte (26) und einer Ausnehmung (56) in der Grundplatte (27) und den der vorderen Endlage zugeordneten Werkzeugen in den Werkzeugteilen (15,22) horizontal verschieblich auf Schienen (40) angeordnet ist.

6. Vorrichtung nach Anspruch 5, **dadurch gekennzeichnet, dass** die Teileplatte (26) einstückig ausgebildet ist.

7. Vorrichtung nach Anspruch 5, **dadurch gekennzeichnet, dass** die Öffnungen (53,54) von Teileplatte (26) bzw. Butzenplatte (39) sowie die Ausnehmung (56) in der Grundplatte deckungsgleich übereinander anordnungsbar sind.

8. Vorrichtung nach Anspruch 1 oder 5, **dadurch gekennzeichnet, dass** der Butzenschieber (41) einen Bürstenring (44) und eine Halteplatte (42) umfasst, die zum Verschieben zwischen der vorderen und hinteren Endlage (C,D) auf der Butzenplatte (39) an einem entlang der Schiene (40) angeordneten Seiltrieb (45) befestigt sind, und dass der Bürstenring (44) mit der Butzenplatte 39) einen Auffangraum (55) für Abfallbutzen (37) bildet, in dem die vom Ausstosser (38) ausgestoßenen Abfallbutzen (37) gesammelt und durch den Seiltrieb (45) relativ zur Lage der Teileplatte (26) zum Austrag der Butzen in die Durchfallöffnungen (53,54,55) von Butzenplatte (39), Teileplatte (26) und Grundplatte (27) verschoben werden, wobei die Butzen infolge ihrer Schwerkraft von dem unterhalb der Teileplatte (26) angeordneten Transportmittel (9) übernommen werden.

9. Vorrichtung nach Anspruch 8, **dadurch gekennzeichnet, dass** der Seiltrieb (45) aus an einer Längsseite der Teileplatte (26) angeordneten Rollen (50), einem zwischen den Rollen (50) umlaufenden endlosen Seil (51 und einem an der Halteplatte (42) des Butzenschiebers (41) befestigten, der hinteren Endlage (C) zugeordneten Mitnehmer (53) gebildet ist, der einen zur Längsseite der Teileplatte (26) hinteren Seilabschnitt des Seiles (51) in der hinteren Endlage (C) zum relativen Verschieben des Butzenschiebers (41) zwischen den Endlagen klemmt.

10. Vorrichtung nach Anspruch 8, **dadurch gekennzeichnet, dass** der Seiltrieb (45) mit der Teileplatte (26) durch einen der vorderen Endlage (D) zugeordneten, an der Grundplatte (27) befestigten Seilhalteblock (52) zum Festlegen eines zur Längsseite der Teileplatte (26) zugewandten vorderen Seilabschnitte des Seiles (51) wirkverbunden ist.

11. Vorrichtung nach einem der Ansprüche 1, 5 bis 7, **dadurch gekennzeichnet, dass** die Teileplatte (26) mit einem Rastmechanismus versehen ist, der ein Ausrasten der Teileplatte (26) erlaubt, sobald die Feinstanzteile (27) von den Öffnungen (32) in der Teileplatte (26) nicht positionsgenau erfasst werden.

12. Vorrichtung nach Anspruch 1, **dadurch gekennzeichnet, dass** der Direktantrieb (2) flüssigkeitsgekühlt ist.

13. Vorrichtung nach Anspruch 1, **dadurch gekennzeichnet, dass** der Direktantrieb (2) mit der Steuerung (13) der Presse verbunden ist und durch diese gesteuert wird.

14. Vorrichtung nach Anspruch 1, **dadurch gekennzeichnet, dass** das Transportmittel (9) eine Rutsche oder ein Förderband ist.

15. Vorrichtung nach Anspruch 14, **dadurch gekennzeichnet, dass** zum getrennten Abführen der Feinstanzteile und Abfallbutzen, separat voneinander abgeordnete Rutschen vorgesehen sind, wobei die Rutsche für die Abfallbutzen der Rutsche für Feinstanzteile nachgeordnet ist.

16. Vorrichtung nach Anspruch 14, **dadurch gekennzeichnet, dass** die Rutsche nebeneinander liegende Entnahmekanäle (10) mit aufragenden Wänden (11) für die Separierung der Teile aufweist.

17. Vorrichtung nach Anspruch 1, **dadurch gekennzeichnet, dass** die am Hebel (4) drehbeweglich angelenkte Lasche (5) durch eine Schnellkupplung (6) und Überlastsicherung (7) mit der Teileplatte (26) des Querschiebers (8) verbunden ist.

18. Vorrichtung nach Anspruch 1, **dadurch gekennzeichnet, dass** die Grundplatte (27) des Querschiebers (8) eine der Lasche (5) zugeordnete Aussparung (35) zur Durchdringung der Platte bei der Bewegung der Lasche (5) aufweist.

19. Vorrichtung nach einem der Ansprüche 1 bis 14, **dadurch gekennzeichnet, dass** die Teileplatte (26) werkzeug- und werkstückspezifisch ausgebildet und austauschbar ist.

## Claims

1. Device for removing precision punching respectively fine blanking parts from a tool of a mechanically or hydraulically driven press with a linked to the ram (18) of the press (14) tool part (22) and a tool part (15) on the bedplate of the press fixed at the frame of the press, a cross slide (8) movable transverse to the working direction of the tool parts, which is developed movable into the working area between the tool parts when one of the tool parts opens and out of it to remove the parts (21) out of the working area when one of the tool parts closes, wherein the cross slide (8) is connected to a fixed at the frame (1) of the press direct drive (2), **characterized in that** the direct drive (2) comprising a drive shaft (3) changing the turning direction in dependence of the stroke of the ram, which is pivoting connected to the cross slide (8) via an arm (4), a bracket (5) and a rapid-action coupling for (6) converting the rotating motion into a linear motion, wherein the direction of the linear motion reverses between a rear stop position (C) and a front stop position (D) of the cross slide (8) in the working area (E), and that the cross slide (8) comprises a base plate (27) and a parts plate (26) to take hold of and remove the parts, wherein the parts plate (26) between the rear and front stop positions is guided horizontally movable on rails (28) positioned on the base plate (27).

2. Device according to claim 1, **characterized in that** the tool part (15) optionally can be arranged at the ram (18) or at the frame of the press (1) and that the tool part (22) optionally is arranged at the frame of the press (1) or at the ram (18).

3. Device according to claim 2, **characterized in that** the tool part (22) has at least one cutting die (19) and one ejector (20) and that tool part (15) has at least one shearing punch (24), one guiding plate (23) and one ejector (38).

4. Device according to one of the claims 1 to 3, **characterized in that** the parts plate (26) at its bottom side facing the ejector (20) has a matched to the contour of the fine blanking parts mask (31) or openings/recesses (32) for taking hold of, gathering and removing the fine blanking parts (21) from the working area (E), wherein the fine blanking parts (21) with the ejector (20) are pressed into the openings (32) of the parts plate (26) before it is moved from the front to the rear stop position (D, C) and after the rear stop position (C) has been reached are pushed onto a transport means (9) below the parts plate (26) to be removed.

5. Device according the one of the claims 1 to 3, **characterized in that** the cross slide (8) in addition to the parts plate (26) has a fixedly arranged on the parts plate (26) slug plate (39), on which a horizontally movable on rails slug slide (41) is arranged relative to the moving position of the parts plate (26) between an allocated to the rear stop position (C) clearance hole (53) in the slug plate (39), a clearance hole (54) in the parts plate (26) and a recess (56) in the base plate (27) and the allocated to the front stop position tools in the tool parts (15, 22).

6. Device according to claim 5, **characterized in that** the parts piece (26) consists of one piece.

7. Device according to claim 5, **characterized in that** the openings (53, 54) of parts plate (26) respectively slug plate (39) as well as the recess (56) in the base plate can be congruently arranged upon each other.

8. Device according to claim 1 or 5, **characterized in that** the slug slide (41) comprises a brush ring (44) and a retaining plate (42), which are for moving between the front and rear stop positions (C, D) on the slug plate (39) are connected to a rope drive (45) arranged alongside the rail (40) and that the brush ring (44) together with the slug plate (39) forms a receiving area (55) for slugs (37), in which are collected the removed by the ejector (38) slugs (37) and by the rope drive are moved relative to the position of the parts plate (26) for removing the slugs into the clearance holes (53, 54, 55) of the slug plate (39), the parts plate (26) and the base plate (27), wherein the slugs due to their gravity are taken over by the arranged below the parts plate (26) transportation means (9).

9. Device according to claim 8, **characterized in that** the rope drive (45) is made up of an arranged at one longitudinal side of the parts plate (26) pulleys (50), a running around the pulleys (50) endless rope (51) and a fixed at the retaining plate (42) of the slug slide (41) allocated to the rear stop position (C) catch (53), which clamps a rear portion of the rope (51) facing the longitudinal side of the parts plate (26) in the rear stop position (C) for moving the slug slide (41) relative between the stop positions.

10. Device according to claim 8, **characterized in that** the rope drive (45) is effectively connected with the parts plate (26) by an allocated to the front stop position (D) fixed to the base plate (27) rope holding block (52) for fixing a facing the longitudinal side of the parts plate (26) front portion of the rope (51).

11. Device according to one of the claims 1, 5 to 7, **characterized in that** the parts plate (26) is provided with a locking/unlocking mechanism, which allows for unlocking the parts plate (26) as soon as the fine blanking parts (21) by the openings (32) in the parts plate (26) are not taken up according to their true position.

12. Device according to claim 1, **characterized in that** the direct drive (2) is liquid-cooled.

13. Device according to claim 1, **characterized in that** the direct drive (2) is connected to the control (13) of the press and triggered by it.

14. Device according to claim 1, **characterized in that** the transport means (9) is a chute or a conveyor.

15. Device according to claim 14, **characterized in that** for the separate removal of the fine blanking parts and slugs are provided separately from each other arranged chutes, wherein the chute for the slugs is subordinated to the chute for the fine blanking parts.

16. Device according to claim 14, **characterized in that** the chute has lying side by side outlets (10) with rising up walls (11) for the separation of the parts.

17. Device according to claim 1, **characterized in that** the pivoting linked to the arm (4) bracket (5) is connected to the parts plate (26) of the cross slide (8) by a rapid-action coupling (6) and capacity limiter (7).

18. Device according to claim 1, **characterized in that** the base plate (27) of the cross slide (8) has an allocated to the bracket (5) recess (35) for the penetration of the plate during the movement of the bracket (5).

19. Device according to one of the claims 1 to 14, **characterized in that** the parts plate (26) is specifically designed to match with tools and work pieces and can be exchanged.

## Revendications

1. Dispositif pour décharger des pièces estampées resp. découpées de précision d'un outil d'une presse à commande mécanique ou hydraulique, comprenant une partie de outil (22) articulée sur le coulisseau (18) de la presse (14) et une partie de outil (9) fixée sur le plateau de la presse au niveau du bâti de presse (1), un poussoir transversal (8) pouvant être déplacé transversalement à la course de travail des parties de outil, qui est exécuté de manière à pouvoir entrer dans l'espace de travail entre les parties de outil lors de l'ouverture de l'une des parties de outil et sortir de l'espace de travail pour décharger les pièces (21) lors de la fermeture de l'une des parties de outil, le poussoir transversal (8) étant relié à un entraînement direct (2) fixé sur le bâti de presse (1), **caractérisé en ce que** l'entraînement direct (2) comprend un arbre de commande (3) changeant le sens de rotation en fonction de la course du coulisseau, qui est relié au poussoir transversal (8) d'une manière permettant un mouvement pivotant, par le biais d'un levier (4), d'une patte (5) et d'un accouplement rapide (6), pour transformer le mouvement de rotation en un mouvement linéaire, le sens du mouvement linéaire s'inversant, dans l'espace de travail (E), entre une position de fin de course postérieure (C) et une position de fin de course antérieure (D) du poussoir transversal (8), et **en ce que** le poussoir transversal (8) comprend une plaque de base (27) et une plaque pour pièces (26) pour saisir et décharger les pièces, la plaque pour pièces (26) effectuant un mouvement horizontal en guidage forcé entre les positions de fin de course postérieure et antérieure dans des rails (28) situés sur la plaque de base (27).

2. Dispositif selon la revendication 1, **caractérisé en ce que** la partie de outil (15) est placée, facultativement, sur le coulisseau (18) ou sur le bâti de presse (1) et la partie de outil (22) est placée, facultativement, sur le bâti de presse (1) ou sur le coulisseau (18).

3. Dispositif selon la revendication 2, **caractérisé en ce que** la partie de outil (22) comporte au moins une matrice de découpage (19) et un éjecteur (20) et **en ce que** la partie de outil (15) comporte au moins un poinçon de découpage (24), une plaque de guidage (23) et un poussoir d'éjection (38).

4. Dispositif selon l'une des revendications 1 à 3, **caractérisé en ce que** la plaque pour pièces (26) est pourvue, sur son côté inférieur tourné vers le poussoir d'éjection (20), d'un masque (31) resp. d'ouvertures/évidements (32) adapté(s) aux contours des pièces estampées de précision pour saisir, emporter et décharger les pièces estampées de précision (21) de l'espace de travail (E), les pièces estampées de précision (21) étant pressées dans les ouvertures (32) de la plaque pour pièces (26) au moyen de l'éjecteur (20) avant d'être déplacées de la position de fin de course antérieure dans la position de fin de course postérieure (D, C) et étant poussées, après avoir atteint la position de fin de course postérieure (C), pour leur déchargement sur un moyen de transport (9) situé au-dessous de la plaque pour pièces (26).

5. Dispositif selon l'une des revendications 1 à 3, **caractérisé en ce que** le poussoir transversal (8) comprend, en plus de la plaque pour pièces (26), une plaque à bavures (39) fixée sur la plaque pour pièces (26), sur laquelle un poussoir à bavures (41) est disposé de manière à effectuer un déplacement horizontal sur des rails (40), par rapport à la position de déplacement de la plaque pour pièces (26), entre une ouverture de passage (53) à travers la plaque à bavures (39) associée à la position de fin de course postérieure (C), une ouverture de passage (54) à travers la plaque pour pièces (26) et un évidement (56) dans la plaque de base (27) et les outils associés à la position de fin de course antérieure dans les parties de outil (15, 22).

6. Dispositif selon la revendication 5, **caractérisé en ce que** la plaque pour pièces (26) est exécutée d'un seul tenant.

7. Dispositif selon la revendication 5, **caractérisé en ce que** les ouvertures (53, 54) de la plaque pour pièces (26) resp. plaque à bavures (39) et l'évidement (56) dans la plaque de base peuvent être superposés en coïncidant les uns aux autres.

8. Dispositif selon la revendication 1 ou 5, **caractérisé en ce que** le poussoir à bavures (41) comprend une brosse annulaire (44) et une plaque de support (42) qui sont fixées sur la plaque à bavures (39) au niveau d'entraînement par câble (45) disposé le long du rail (40) pour un déplacement entre les positions de fin de course antérieure et postérieure (C, D), et **en ce que** la brosse annulaire (44) forme, avec la plaque à bavures (39), un espace collecteur (55) pour les déchets formés par les bavures (37), dans lequel les déchets formés par les bavures (37) expulsés par le poussoir d'éjection (38) sont rassemblés et sont déplacés par rapport à la position de la plaque pour pièces (26), au moyen de l'entraînement par câble (45), pour décharger les bavures dans les ouvertures de passage (53, 54, 55) à travers la plaque à bavures (39), la plaque pour pièces (26) et la plaque de base (27), les bavures étant emportées par le moyen de transport (9) situé au-dessous de la plaque pour pièces (26) sous l'effet de leur gravité.

9. Dispositif selon la revendication 8, **caractérisé en ce que** l'entraînement par câble (45) est formé par des galets (50) disposés sur un côté longitudinal de la plaque pour pièces (26), un câble sans fin (51) circulant entre les galets (50) et un entraîneur (53) associé à la position de fin de course postérieure (C), fixé sur la plaque de support (42) du poussoir à bavures (41), qui serre une portion postérieure du câble (51) tournée vers le côté longitudinal de la plaque pour pièces (26), dans la position de fin de course postérieure (C), pour le déplacement relatif du poussoir à bavures (41) entre les positions de fin de course.

10. Dispositif selon la revendication 8, **caractérisé en ce que** l'entraînement par câble (45) est relié de manière active à la plaque pour pièces (26), grâce à un bloc de support de câble (52) associé à la position de fin de course antérieure (D) fixé sur la plaque de base (27), pour maintenir une portion antérieure du câble (51) tournée vers le côté longitudinal de la plaque pour pièces (26).

11. Dispositif selon l'une des revendications 1, 5 à 7, **caractérisé en ce que** la plaque pour pièces (26) est pourvue d'un mécanisme d'encliquetage qui permet un déclenchement de la plaque pour pièces (26) aussitôt que les pièces estampées de précision (27) ne sont pas saisies dans une position exacte par les ouvertures (32) de la plaque pour pièces (26).

12. Dispositif selon la revendication 1, **caractérisé en ce que** l'entraînement direct (2) est refroidi par fluide.

13. Dispositif selon la revendication 1, **caractérisé en ce que** l'entraînement direct (2) est relié à la commande (13) de la presse et est commandé par elle.

14. Dispositif selon la revendication 1, **caractérisé en ce que** le moyen de transport (9) est une goulotte ou une courroie de transport.

15. Dispositif selon la revendication 14, **caractérisé en ce que** l'on prévoit des goulottes séparées l'une de l'autre pour l'évacuation distincte des pièces estampées de précision et des déchets formés par les bavures, la goulotte pour les déchets formés par les bavures étant située en aval de la goulotte pour les pièces estampées de précision.

16. Dispositif selon la revendication 14, **caractérisé en ce que** la goulotte comporte des canaux d'enlèvement (10) juxtaposés pourvus de parois saillantes (11) pour la séparation des pièces.

17. Dispositif selon la revendication 1, **caractérisé en ce que** la patte (5) articulée de manière mobile en rotation sur le levier (4) est reliée à la plaque pour pièces (26) du poussoir transversal (8) au moyen d'un accouplement rapide (6) et d'un limiteur de charge (7).

18. Dispositif selon la revendication 1, **caractérisé en ce que** la plaque de base (27) du poussoir transversal (8) est pourvue d'un évidement (35) associé à la patte (5) destiné au passage à travers la plaque lors du mouvement de la patte (5).

19. Dispositif selon l'une des revendications 1 à 14, **caractérisé en ce que** la plaque pour pièces (26) est exécutée d'une manière spécifique d'un outil et des pièces et peut être changée.
